# FASCICULE DE BREVET EUROPEEN

(11) **EP 1 334 237 B1**
(45) Date de publication et mention de la délivrance du brevet: **26.05.2004**
(21) Numéro de dépôt: 01980630.6
(22) Date de dépôt: 23.10.2001
(51) Int. Cl.: E02D 29/02, A01G 9/02

(54) **ELEMENT DE CONSTRUCTION ET MUR DE SOUTENEMENT L'INTEGRANT**
BAUELEMENT UND DAMIT ERRICHTETE STÜTZWAND
BUILDING COMPONENT AND RETAINING WALL COMPRISING SAME

(30) Priorité: 23.10.2000 FR 0013658
(43) Date de publication de la demande: 13.08.2003
(73) Titulaire: Boyette, Véronique, née Rossi, 06000 Nice (FR)
(72) Inventeur: Boyette, Véronique, née Rossi, 06000 Nice (FR)
(74) Mandataire: Hautier, Jean-Louis
(86) Numéro de dépôt international: PCT/FR2001/003281
(87) Numéro de publication internationale: WO 2002/035015

(56) Documents cités:
- DE-A- 3 406 136
- FR-A- 928 401
- FR-A- 2 589 910

## Description

La présente invention concerne un élément de construction pour la réalisation de mur de soutènement.

Elle concerne également un mur de soutènement composé à partir d'une pluralité d'éléments de construction.

L'invention trouvera particulièrement son application dans le domaine du bâtiment pour la réalisation d'ouvrages divers. Notamment, elle permettra la construction de murs de soutènement constitutif d'écrans verticaux notamment anti-phoniques et éventuellement végétalisable.

D'une façon générale, toute réalisation de parois verticales associant plusieurs éléments unitaires fait partie intégrante du domaine d'application de l'invention.

Il est en effet connu d'associer plusieurs éléments superposables et juxtaposables afin de constituer des murs.

Il est avantageux de pouvoir faire coopérer de façon modulaire les éléments constitutifs pour adapter la configuration de l'ouvrage selon les nécessités ou les souhaits du client.

Dans ce domaine, on connaît du document FR-A-2.589.910 un ensemble de trois éléments distincts et séparés, l'un central et deux latéraux cylindriques rapportés autour de l'élément central.

Plusieurs combinaisons de disposition de ces trois éléments sont possibles suivant leur agencement.

Cependant, la technique proposée dans le document précité est très différente de celle de la présente invention et comporte de nombreux inconvénients.

Ainsi, le nombre de formes possibles par association des trois éléments est limité car l'élément central est entièrement concave.

Qui plus est, les trois éléments constitutifs de l'ensemble sont distincts et l'ouvrage doit être complété par une armature (un renforcement en béton).

La superposition de ces ensembles pose également différents inconvénients.

Ainsi, la surface de contact béton sur béton des éléments est peu élevée.

Par conséquent, les efforts repris verticalement par les éléments le sont sur une faible surface ce qui rend les concentrations de contraintes particulièrement importantes.

Qui plus est, le fruit minimal autorisé par ce type de construction est élevé ce qui est susceptible d'engendrer des mouvements du remblai qui le supporte.

La présente invention permet de remédier aux inconvénients des techniques actuelles telles que précitées.

L'un de ses premiers objets est de proposer une très grande modularité des éléments.

Ainsi, de multiples configurations sont autorisées particulièrement par la complémentarité de parois concaves et de parois convexes qui sont associables de multiples façons.

A titre d'exemple, on peut associer une paroi convexe de la partie centrale avec une paroi concave d'un élément latéral ou encore associer la partie convexe d'un élément latéral avec celle concave d'un autre élément latéral.

Ces exemples ne sont pas limitatifs mais montrent la multiplicité des coopérations possibles entre plusieurs éléments selon l'invention.

Cette association d'éléments et leur superposition ne nécessitent pas systématiquement le recours à des renforts d'armatures.

On comprend donc que l'invention permet de réaliser des murs de soutènement de façon plus rapide et moins coûteuse que selon les techniques actuelles.

Un autre avantage de l'invention est de permettre la réalisation d'éléments d'un seul tenant mais cependant évolutifs car composés de plusieurs parties sécables.

Qui plus est, la surface de contact béton sur béton de plusieurs éléments superposés est importante ce qui limite les concentrations de contrainte.

Un autre avantage de l'invention est de permettre la végétalisation de certaines parties de l'élément afin d'améliorer l'aspect extérieur du mur réalisé.

D'autres buts et avantages apparaîtront au cours de la description qui suit qui présente un mode de réalisation préféré de l'invention sans pour autant en être limitative.

La présente invention concerne un élément de construction pour la réalisation de murs de soutènement, comprenant une partie centrale et deux éléments latéraux et dont la disposition peut être modulée pour réaliser plusieurs configurations d'ouvrage, caractérisé par le fait que
1° la partie centrale comporte quatre parois latérales dont deux, adjacentes, ont un même profil concave et les deux autres ont un même profil convexe complémentaire dudit profil concave ;
2° un premier élément latéral borde l'une des parois à profil convexe de la partie centrale et présente une paroi opposée à la partie centrale avec le même profil convexe ;
3° le second élément latéral borde la paroi à profil concave de la partie .centrale située à l'opposé du premier élément latéral et présente une paroi opposée à la partie centrale avec le même profil concave;
4° la partie centrale et les éléments latéraux sont constitués d'un seul tenant et que les éléments latéraux sont sécables par rapport à la partie centrale.

Cet élément pourra se présenter suivant les variantes énoncées ci-après :
- les premier et second éléments latéraux ont une même longueur, égale à la moitié de celle de la partie centrale,
- la partie centrale comporte une cloison la divisant en deux alvéoles ;
- la cloison est orientée transversalement à la longueur de l'élément de construction ;
- la cloison divise la partie centrale en deux alvéoles de même longueur ;
- les parois longitudinales des éléments latéraux ont un profil rectiligne ;
- il présente, sur au moins une partie de son pourtour, des rainures verticales ;

L'invention concerne également un mur de soutènement composé à partir d'une pluralité d'éléments de construction, caractérisé par le fait qu'il est composé d'éléments de construction selon l'invention, lesdits éléments étant organisés en plusieurs niveaux de superposition, et que les éléments constitutifs d'un même niveau sont juxtaposés par coopération d'une paroi à profil concave d'un élément avec une paroi à profil convexe de l'élément adjacent.

Les dessins ci-joints sont donnés à titre d'exemples indicatifs et non limitatifs. Ils représentent des modes de réalisation préférés selon l'invention. Ils permettront de comprendre aisément l'invention.

La figure 1 est une vue en perspective d'un élément de construction selon l'invention dans un mode de réalisation préféré.

La figure 2 est une vue de dessus d'un tel élément de construction.

La figure 3 en montre une possibilité de réalisation avec des parties sécables.

Les figures 4 à 9 illustrent en vue de dessus ou de dessous différents modes d'assemblage d'éléments de construction selon l'invention pour réaliser un mur de soutènement.

Les figures 10, 11 et 12 illustrent deux murs de soutènement en perspective selon deux modes de réalisation préférés.

En se référant à la figure 1, l'élément de construction 1 comporte une partie centrale repérée 2 et deux éléments latéraux 3, 4 situés de part et d'autre de la partie centrale 2.

Pour la suite de la description, on appelle sens longitudinal ou longueur de l'élément de construction 1 la direction définie par l'axe longitudinal 14 en figure 2.

C'est suivant cette direction que s'orientent, de part et d'autre de la partie centrale 2, les éléments latéraux 3, 4.

De façon préférée et de manière courante, l'élément de construction est réalisé en béton.

La partie centrale 2 et les éléments latéraux 3, 4 comprennent une pluralité de parois verticales mais pas nécessairement de fond.

De cette façon, on peut utiliser l'élément de construction dans un sens ou retourné, ce qui permet de multiples configurations.

La direction verticale est entendu par celle donnée en figure 1 par la flèche 15.

Bien entendu, les termes longitudinal et vertical servent à repérer les trois dimensions de l'élément de construction selon l'invention en référence aux dessins sans pour autant être limitatifs de leur disposition finale lors de l'utilisation.

En se référant à la figure 2, on constate que la partie centrale 2 comporte quatre parois latérales dont deux sont à profil convexe et deux à profil concave dont un exemple ressort en vue de dessus de la figure 2.

Selon l'invention, les profils concave et convexe sont complémentaires afin de permettre la coopération de parois à profils complémentaires.

Par ailleurs, les quatre parois latérales sont telles que les deux à profil concave sont adjacentes tout comme les deux à profil convexe.

Comme représenté à droite de la partie centrale 2 en figure 2, un premier élément latéral 3 borde l'une des parois à profil convexe repéré 5 de la partie centrale 2.

Du côté opposé à la bordure constituée par la paroi 5, l'élément latéral 3 présente une paroi 7 avec le même profil convexe.

De façon correspondante à gauche de la partie centrale 2, un second élément latéral 4 borde une paroi à profil concave 6 et comporte une paroi 8 opposée à la paroi 6 de forme concave.

De façon avantageuse et tel qu'il ressort des différentes figures, la partie centrale 2 a une longueur égale au double de celle de chacun des éléments latéraux 3, 4 qui ont eux-mêmes une longueur identique.

Cet exemple de choix particulier de longueur L1, L2, L3 est repéré en figure 3 qui montre également une caractéristique de l'invention selon laquelle les éléments latéraux 3, 4 sont sécables par rapport à la partie centrale 2.

On entend par là que la partie centrale 2 et les éléments latéraux 3, 4 sont constitués d'un seul tenant mais qu'il est possible, notamment par le biais d'une faiblesse linéaire verticale constituée à la jonction de la partie centrale et des éléments latéraux (par exemple par une rainure diminuant l'épaisseur de la paroi à ce niveau) de diviser l'élément de construction 1 en deux ou trois parties distinctes.

Tel que visible en figure 2, la partie centrale 2 comporte par ailleurs préférentiellement une cloison 9 la divisant en deux alvéoles 10a, 10b.

Par conséquent, l'élément de construction dans son ensemble comprend dans cette configuration quatre compartiments.

Cela permet notamment d'augmenter la surface de contact béton sur béton de deux éléments 1 superposés.

De façon préférée, la cloison 9 est située dans le sens transverse à la direction longitudinale 14 et coupe la partie centrale 2 en son milieu.

Toujours à titre préféré, les parois longitudinales 11a, 11b, 12a, 12b des éléments latéraux 3, 4 ont un profil rectiligne.

Par ailleurs, tel que visible également aux différentes figures et notamment en figure 1, au moins une partie du pourtour de l'élément de construction 1 présente des rainures verticales 13.

On a représenté aux figures 4 à 11, différentes possibilités d'assemblage d'éléments de construction 1 selon l'invention en vue de constituer un mur de soutènement.

La figure 4 montre un assemblage des éléments 1 par l'une de leur paroi longitudinale, une paroi profil concave d'un élément 1 coopérant avec une paroi profil convexe de l'élément adjacent.

La figure 5 montre une coopération similaire mais avec une orientation différente des éléments de construction.

Cette orientation est possible par retournement des éléments de construction.

De cette façon, on peut modifier l'aspect extérieur du mur à constituer qui peut apparaître soit sous forme d'éléments bombés juxtaposés, soit sous forme d'éléments rentrants juxtaposés. Un exemple de forme de mur avec les éléments bombés ressort de la figure 10.

A l'inverse, la figure 12 montre un mur dont la face externe est réalisée par association de surfaces en creux constituées de parois à profil concave.

La figure 6 montre quant à elle qu'il est possible de faire coopérer les éléments de construction 1 suivant leur sens long.

A cet effet, la paroi à profil convexe 7 du premier élément latéral 3 d'un élément 1 coopère avec la paroi concave 8 d'un second élément latéral de l'élément de construction 1 adjacent.

La figure 7 illustre le cas où on exploite le caractère sécable des éléments latéraux 3, 4.

A cet effet, on a supprimé le deuxième élément latéral 4 de l'un des éléments de construction 1.

Par ailleurs, on a assemblé cet élément de construction 1 avec un élément de construction adjacent de façon à ce qu'une paroi latérale convexe du premier élément de construction 1 coopère avec la paroi concave 8 du second élément latéral de l'élément de construction adjacent.

On comprend que ce mode de coopération utilise le rapport de dimension avantageux de l'invention dans lequel la partie centrale 2 est configurée de façon à ce que ses parois adjacentes concaves et convexes aient toutes la même dimension.

Toujours à cette figure, on a représenté un troisième élément de construction 1 pour lequel, les deux éléments latéraux 3, 4 ont été supprimés. Ce dernier élément de construction 1 est rapporté sur l'élément de construction 1 précédent au moyen de sa paroi concave 6.

Dans le cas de la figure 8, un élément de construction 1 est positionné de telle sorte que son axe longitudinal soit perpendiculaire à l'axe longitudinal des deux éléments de construction 1 qui lui sont adjacents.

De cette façon, l'élément de construction 1 central peut constituer une protubérance sur le mur de soutènement et permet éventuellement une végétalisation tel que cela ressort de la figure 11.

Cette figure montre en effet, qu'une des alvéoles constituée par le volume intérieur d'un des éléments latéraux 3, 4 peut servir de réceptacle à des végétaux.

La figure 9 montre encore une autre possibilité de coopération de divers éléments de construction 1 selon l'invention.

Dans ce cadre, on alterne sur l'une des faces du mur les parties bombées (constituées par des parois à profil convexe) et des parties en creux (constituées par des parois à profil concave).

Bien entendu, les différentes variantes d'ouvrage illustrées ne sont données qu'à titre indicatif compte tenu que l'élément de construction 1 selon l'invention permet d'envisager de très nombreuses variantes également parties de l'invention.

### REFERENCES

- 1.: Elément de construction
- 2.: Partie centrale
- 3.: Premier élément latéral
- 4.: Second élément latéral
- 5.: Paroi convexe de la partie centrale
- 6.: Paroi concave de la partie centrale
- 7.: Paroi convexe du premier élément latéral
- 8.: Paroi concave du second élément latéral
- 9.: Cloison
- 10a, 10b.: Alvéoles
- 11a, 11b.: Paroi longitudinale du premier élément latéral
- 12a, 12b.: Paroi longitudinale du second élément latéral
- 13.: Rainure verticale
- 14.: Axe longitudinal
- 15.: Direction verticale
- L1.: Longueur de la partie centrale
- L2.: Longueur du premier élément latéral
- L3.: Longueur du second élément latéral

## Revendications

1. Elément de construction (1) pour la réalisation de murs de soutènement, comprenant une partie centrale (2) et deux éléments latéraux (3, 4) et dont la disposition peut être modulée pour réaliser plusieurs configurations d'ouvrage, **caractérisé par le fait que**
1° la partie centrale (2) comporte quatre parois latérales dont deux, adjacentes, ont un même profil concave et les deux autres ont un même profil convexe complémentaire dudit profil concave ;
2° un premier élément latéral (3) borde l'une (5) des parois à profil convexe de la partie centrale et présente une paroi opposée (7) à la partie centrale (2) avec le même profil convexe ;
3° le second élément latéral (4) borde la paroi à profil concave (6) de la partie centrale (2) située à l'opposé du premier élément latéral (3) et présente une paroi opposée (8) à la partie centrale (2) avec le même profil concave ;
4° la partie centrale (2) et les éléments latéraux (3, 4) sont constitués d'un seul tenant et que les éléments latéraux (3, 4) sont sécables par rapport à la partie centrale (2).

2. Elément de construction (1) selon la revendication 1 **caractérisé par le fait**
**que** les premiers (3) et second (4) éléments latéraux ont une même longueur (L2, L3), égale à la moitié de celle (L1 ) de la partie centrale (2).

3. Elément de construction (1) selon l'une quelconque des revendications 1 à 2, **caractérisé par le fait**
**que** la partie centrale (2) comporte une cloison (9) la divisant en deux alvéoles (10a, 10b).

4. Elément de construction (1) selon la revendication 3, **caractérisé par le fait que** la cloison (9) est orientée transversalement à la longueur de l'élément .de construction (1).

5. Elément de construction (1) selon la revendication 4, **caractérisé par le fait**
**que** la cloison (9) divise la partie centrale (2) en deux alvéoles (10a, 10b) de même longueur.

6. Elément de construction (1) selon l'une quelconque des revendications 1 à 5, **caractérisé par le fait**
**que** les parois longitudinales (11a, 11b ; 12a, 12b) des éléments latéraux (3, 4) ont un profil rectiligne.

7. Elément de construction (1) selon l'une quelconque des revendications 1 à 6, **caractérisé par le fait**
**qu'**il présente, sur au moins une partie de son pourtour, des rainures verticales (13).

8. Mur de soutènement composé à partir d'une pluralité d'éléments de construction, **caractérisé par le fait**
**qu'**il est composé d'éléments de construction (1) selon l'une quelconque des revendications 1 à 7, lesdits éléments (1) étant organisés en plusieurs niveaux de superposition,
**que** les éléments (1) constitutifs d'un même niveau sont juxtaposés par coopération d'une paroi à profil concave d'un élément (1) avec une paroi à profil convexe de l'élément (1) adjacent.

## Patentansprüche

1. Konstruktionselement (1) zur Errichtung von Stützmauern mit einem mittleren Teil (2) und zwei seitlichen Elementen (3, 4), das sich in unterschiedlicher Weise anordnen lässt, um verschiedene Konfigurationen des Bauwerks zu erzeugen, **gekennzeichnet dadurch, dass**
[1] der mittlere Teil (2) vier seitliche Wände besitzt, von denen je zwei benachbarte das gleiche konkave Profil und die beiden anderen ein zu diesem konkaven Profil komplementäres konvexes Profil aufweisen;
[2] das eine seitliche Element (3) sich an eine (5) der Wände mit konvexem Profil des mittleren Teils anschließt und eine dem mittleren Teil (2) gegenüberliegende Wand (7) mit dem gleichen konvexen Profil besitzt;
[3] das zweite seitliche Element (4) sich an die Wand mit dem konkaven Profil (6) des mittleren Teils (2) anschließt, auf der zum ersten seitlichen Element (3) gegenüberliegenden Seite liegt und eine dem mittleren Teil (2) gegenüberliegende Wand (8) mit dem gleichen konkaven Profil besitzt;
[4] der mittlere Teil (2) und die beiden seitlichen Elemente (3, 4) aus einem Stück bestehen und die beiden seitlichen Elemente (3, 4) vom mittleren Teil (2) abtrennbar sind.

2. Konstruktionselemente (1) gemäß Anspruch 1, **gekennzeichnet dadurch, dass**
die ersten (3) und zweiten (4) seitlichen Elemente die gleiche Länge (L2, L3) besitzen, die gleich der halben Länge (L1) des mittleren Teils (2) ist.

3. Konstruktionselement nach einem der Ansprüche 1 und 2, **gekennzeichnet dadurch,**
**dass** der mittlere Teil (2) eine Wand (9) besitzt, die diesen Teil in zwei Abteile (10a, 10b) unterteilt

4. Konstruktionselement (1) gemäß Anspruch 3, **gekennzeichnet dadurch, dass** die Trennwand (9) quer zur Längsrichtung des Konstruktionselements (1) angeordnet ist.

5. Konstruktionselement (1) gemäß Anspruch 4, **gekennzeichnet dadurch, dass** die Trennwand (9) den mittleren Teil (2) in zwei Abteile (10a, 10b) mit gleicher Länge unterteilt.

6. Konstruktionselement (1) gemäss einem der Ansprüche 1 bis 5, **gekennzeichnet dadurch,**
**dass** die Seitenwände (11a, 11b, 12a, 12b) der seitlichen Elemente (3, 4) ein gerades Profil besitzen.

7. Konstruktionselement (1) gemäß einem der Ansprüche 1 bis 6, **gekennzeichnet dadurch,**
**dass** es mindestens auf einem Teil seines Umfangs senkrechte Rillen (13) aufweist.

8. Stützmauer bestehend aus einer Mehrzahl von Konstruktionselementen, **gekennzeichnet dadurch,**
**dass** sie aus Konstruktionselementen (1) nach einem der Ansprüche 1 bis 7 besteht, wobei die Konstruktionselemente (1) auf mehreren Ebenen übereinander planmäßig angeordnet sind,
**dass** die Elemente (1) einer jeden Ebene so zusammengesetzt werden, dass eine Wand mit konkavem Profil eines Elements (1) jeweils mit einer Wand mit konvexem Profil des sich daran anschließenden Elements (1) zusammenwirkt.

## Claims

1. Construction element (1) for building retaining walls, comprising a central part (2) and two side elements (3, 4) whose arrangement can be modulated to create several structural configurations, **characterized in that**
1° central part (2) comprises four side walls, including two adjacent ones with the same concave profile and two other ones with the same convex profile mirroring the aforesaid concave profile;
2° a first side element (3) borders one (5) of the central walls with convex profile and presents a wall (7) opposite the central part (2) with the same convex profile;
3° second side element (4) borders the concave wall (6) of central part (2) located opposite the first side element (3) and presents a wall (8) with the same concave profile opposite central part (2);
4° central part (2) and side elements (3, 4) constitute a single length with side elements (3, 4) are divisible relative to central part (2).

2. Construction element (1) according to claim 1 **characterized in that**
the first and second side elements (3 and 4 respectively) have the same length (L2, L3), equal to half of the length (L1) of central part (2).

3. Construction element (1) according to any of claims 1 to 2, **characterized in that**
central part (2) includes a partition (9) dividing it into two cells (10a, 10b).

4. Construction element (1) according to claim 3, **characterized in that**
partition (9) is oriented crossways relative to the length of the construction element (1).

5. Construction element (1) according to claim 4, **characterized in that**
partition (9) divides central part (2) into two cells (10a, 10b) of the same length.

6. Construction element (1) according to any of claims 1 to 5, **characterized in that**
longitudinal walls (11a, 11b; 12a, 12b) of side elements (3, 4) have a straight profile.

7. Construction element (1) according to any of claims 1 to 6, **characterized in that**
it has vertical grooves (13) on at least part of its circumference.

8. Retaining wall made up from a series of construction elements, **characterized in that**
it consists of construction elements (1) according to any of claims 1 to 7, the aforementioned elements (1) being organized in several levels one laid on the other,
that elements (1) constituting a same level are juxtaposed by the wall with concave profile of element (1) co-acting with a wall with convex profile of adjacent element (1).
